# EUROPÄISCHE PATENTSCHRIFT

(11) **EP 0 023 969 B1**
(45) Veröffentlichungstag und Bekanntmachung des Hinweises auf die Patenterteilung: **28.09.1983**
(21) Anmeldenummer: 80103777.1
(22) Anmeldetag: 03.07.1980
(51) Int. Cl.: E04D 3/36, E04D 13/03

(54) **Haltevorrichtung für gewölbte Kunststoffplatten von Überdachungen**
Securing device for cambered plastic panels of roofings
Dispositif de fixation pour panneaux voûtés en matière synthétique de recouvrements

(30) Priorität: 08.08.1979 DE 2932154; 22.03.1980 DE 3011104
(43) Veröffentlichungstag der Anmeldung: 18.02.1981
(73) Patentinhaber: Stahlkonstruktionen Suckow & Fischer, D-6081 Biebesheim (DE)
(72) Erfinder: Suckow, Klaus, D-6081 Biebesheim (DE)
(74) Vertreter: Schaumburg, Herbert, Dipl.-Phys.

## Beschreibung

Die Erfindung betrifft eine Haltevorrichtung für gewölbte Kunststoffplatten von Überdachungen mit an Trägern befestigten Auflagebügeln zur Lagerung der Kunststoffplatten und mit über die Kunststoffplatten gelegten Spannbügeln. Derartige Überdachungen, die z. B. als Regenschutz für Bushaltestellen, für Haustüren, für Terrassen, für Gehwege, für Fahrradständer und dergl. Verwendung finden, werden als Tonnengewölbe bezeichnet und das dabei verwendete Kunststoffmaterial, insbesondere Kunststoffglasscheiben, ermöglicht eine Kalteinbiegung, hat eine hervorragende Transparenz, so daß Tageslicht durch die Überdachung ungehindert hindurchgeht und eine zusätzliche künstliche Beleuchtung nicht erforderlich ist, und weist eine gute Beständigkeit gegen die Unbilden des Wetters über viele Jahre hinaus auf.

Zur Bildung des Tonnengewölbes müssen die Kunststoffplatten gebogen und in dieser Form durch eine entsprechende Dachgerüstkonstruktion, die vorzugsweise aus Stahl- oder Aluminiumprofilen hergestellt wird, fixiert werden. Der thermische Ausdehnungskoeffizient von Kunststoffglas ist relativ hoch gegenüber demjenigen von Stahl und Aluminium, so daß besondere Maßnahmen getroffen werden müssen, um ein Reißen oder eine ungewollte Verformung der Scheiben bei Sonneneinwirkung zu verhindern. Bei einer festen Verschraubung der Kunststoffplatten an der Dachgerüstkonstruktion treten bei Temperaturschwankungen erhebliche Spannungskonzentrationen im Bereich der Schrauben auf. Um diese Konzentrationen abzubauen, werden die Scheiben in einem umlaufenden U-Profil aus Gummi eingefaßt und in einem Rahmen so eingeklemmt, daß am Rand noch genügend Platz für eine thermische Ausdehnung bleibt. Die Klemmteiste wird nur so stark angezogen, daß die Scheibe zwar gut gehalten ist, aber sich noch in der Einfassung leicht verschieben kann. Unter den auftretenden Zugkräften wird das Gummiprofil gewalkt, so daß, wenn sich die Scheibe relativ zur anliegenden Gummioberfläche nicht bewegt, die Kontraktion über Scherung im Gummi zumindest teilweise ausgeglichen wird. Wenn sich das Gummi bei Ausdehnung der Scheibe im Sommer nicht zurückstellt, führt die Temperaturerhöhung jedoch zu einer verstärkten Ausbeulung oder gar zu Rissen in der Scheibe.

Es ist bereits eine Vorrichtung zum Befestigen von Kunststoffplatten bekannt, die die Anwendung großer Platten erlaubt, ohne daß durch Temperaturschwankungen verursachte oder durch die Kerbempfindlichkeit des Materials bedingte Schäden auftreten (QE-A-2 123909). Diese Vorrichtung hat die Form eines Rahmens mit zwei gegenüberliegenden Halteschienen und zwei diese verbindenden, ebenfalls gegenüberliegenden Rahmenteilen, die um eine gemeinsame Biegeachse gebogene Auflageflächen für die Kunststoffplatte aufweisen. Die Halteschienen umfassen die zur Biegeachse parallelen Ränder der Kunststoffplatte beidseitig mit zum Biegeradius etwa tangentialen Auflageflächen. Zwischen den Halteschienen und den Rändern der Kunststoffplatte ist in tangentialer Richtung ein Spiel vorhanden, während zwischen der Kunststoffplatte und ihren Auflageflächen an den Rahmenteilen und den Halteschienen eine elastische Zwischenlage vorgesehen ist. Ein zu der gebogenen Auflagefläche eines Rahmenteils etwa parallel verlaufender Spannbügel überspannt den auf den betreffenden Auflageflächen aufliegenden Randteil der Kunststoffplatte von außen her und drückt die Platte in Richtung auf die Auflageflächen der Rahmenteile. Zwischen dem Spannbügel und der Kunststoffplatte befindet sich jeweils eine elastische Zwischenlage. Die Enden der Spannbügel sind an dem jeweiligen Rahmenteil lösbar mittels Schrauben befestigt. Da bei der bekannten Vorrichtung für jede Kunststoffplatte jeweils ein Rahmen mit zwei gegenüberliegenden Halteschienen und zwei diese verbindenden, ebenfalls gegenüberliegenden Rahmenteilen erforderlich ist, ergibt sich ein erheblicher Aufwand an Bauteilen, wenn mehrere Platten aneinandergereiht werden sollen. Durch die Alterung des Kunststoffmaterials läßt die Elastizität nach, so daß die elastische Verformung in eine plastische Verformung übergeht und in gewissen Zeitabständen ein Nachziehen der Befestigungsschrauben oder -muttern der Spannbügel notwendig ist. Diese Wartungsarbeiten erfordern Zeit und sind mit Kosten verbunden, was ein beachtlicher Nachteil der bekannten Vorrichtung ist.

Aufgabe der Erfindung ist es daher, die bekannte Vorrichtung zu verbessern und eine einfache und kostengünstige Haltevorrichtung zu schaffen, die sich leicht und schnell zusammensetzen läßt und bei der zum Spannen der Spannbügel keine Schraubverbindung benötigt wird. Dies wird gemäß der Erfindung auf vorteilhafte Weise dadurch erreicht, daß die Enden der Spannbügel in sowohl die Ränder der Kunststoffplatten als auch die Enden der Auflagebügel aufnehmende und durch die Spannkraft der Spannbügel gegen die Enden der Auflagebügel gedrückte, U-förmige Profilschienen eingehängt sind.

Die erfindungsgemäße Überdachung hat den Vorteil, daß sie einfach im Aufbau und billig in der Herstellung ist, so daß eine kostensparende Massenfertigung ermöglicht wird. Zur Montage der Dachkonstruktion sind nur wenige vorgefertigte Einzelteile erforderlich, die sich leicht verpacken, transportieren und zusammensetzen lassen, und damit auch einem Laien die Möglichkeit geben, das Tonnengewölbe an Hand einer Montageanleitung aufzubauen. Es sind keine Verschraubungen erforderlich und die Kunststoffplatten können wesentlich größere Abmessungen aufweisen als bei anderen Tonnengewölben, wodurch auch die Anzahl der Stoßstellen, die außer einer Befestigung der aneinanderstoßenden Ränder der Kunststoff-' platten an der Dachkonstruktion auch eine Abdichtung erforderlich machen, reduziert wird. Ferner lassen sich bei der Überdachung gemäß der Erfindung schadhafte Teile leicht ausbauen und auswechseln. Durch die Spannbügel wird eine kraftschlüssige Verbindung zwischen den Kunststoffplatten und den Auflagebügeln hergestellt, die ein Ausdehnen und Schrumpfen der Kunststoffplatten zuläßt, ohne daß dabei Beschädigungen an den Platten auftreten. Auch das durch das Ausdehnen und Schrumpfen der Platten hervorgerufene Kriechen, das zu Verschiebungen und Verlagerungen einzelner Platten führt, wird durch die kraftschlüssige Verbindung genauso wirksam verhindert, wie durch Windeinwirkung auftretende Klappergeräusche.

Eine vorteilhafte Weiterbildung der Erfindung besteht darin, daß die U-förmigen Profilschienen mit einem abgewinkelten Rand zum Einhängen der Spannbügel versehen werden. Durch diesen durchgehenden Rand ist es möglich, die Spannbügel an jeder Stelle der Kunststoffplatte anzubringen. Die Spannbügel können an ihren Enden hakenförmig zum Einhängen in die Profilschienen ausgebildet sein. Damit die Spannbügel die Kunststoffplatten fest gegen die Auflagebügel drücken, können die Spannbügel über Zugfedern mit den Profilschienen verbunden sein. Eine weitere Möglichkeit besteht darin, daß die Spannbügel zweiteilig ausgebildet sind und beide Teile über ein elastisches Zwischenglied miteinander verbunden werden. Das elastische Glied kann dabei eine Flachfeder, ein Gummiband oder eine Schraubenfeder sein.

Statt ein zusätzliches elastisches Glied zu verwenden, kann der Spannbügel zur Erzeugung der Spannkraft auch mit wellenförmigen Einprägungen versehen werden. In diesem Fall bildet der Spannbügel ein einziges Bauteil und läßt sich einfach und kostengünstig herstellen, da die wellenförmigen Einprägungen bei der Fertigung des Spannbügels gleich mit eingeformt werden können. Die wellenförmigen Einprägungen werden zweckmäßig im Mittelteil des Spannbügels angebracht. Einer der beiden Haken an den Enden des Spannbügels kann mit einer Gleitzunge versehen sein, um das Einhängen in die abgewinkelten Ränder der Profilschienen zu erleichtern. Ferner können die Haken des Spannbügels mit Ausnehmungen zum Durchstecken von an den U-förmigen Profilschienen angebrachten Sicherungslappen, die nach dem Einhängen der Spannbügel umgebogen werden, versehen sein. Im Bereich der Haken kann weiterhin eine Bohrung zum Einstecken eines Montageschlüssels vorgesehen sein, mit dessen Hilfe eine schnelle Montage des Spannbügels und damit eine Senkung der Montagekosten möglich ist.

Als Träger für die Auflagebügel kann eine Regenrinne vorgesehen sein, an der die Auflagebügel mittels Schrauben oder dergl. befestigt sind und in die die von der Profilschiene gehaltenen Ränder der Kunststoffplatten hineinragen. Die Regenrinne kann an einer Mauer oder einem sonstigen Träger mittels Konsolen befestigt sein, auf die das Ende der Regenrinne aufgeschoben wird. Am anderen Ende der Regenrinne kann ein Halteblech zum Einhängen eines Haltedrahtes mit Spannschloß vorgesehen sein. Zur besseren Abdichtung an den Stoßstellen der Kunststoffplatten können diese mit einer Profildichtung versehen sein.

Weitere Merkmale und Vorteile der Erfindung können aus der Zeichnung und der zugehörigen Beschreibung entnommen werden. In der Zeichnung sind mehrere Ausführungsbeispiele gemäß der Erfindung dargestellt, und zwar zeigt
Fig. 1 einen Querschnitt durch ein Tonnengewölbe, dessen Spannbügel mittels einer Schraubenfeder gegen die Kunststoffplatte gedrückt wird, wobei der Einfachheit halber nur die Seitenbereiche der Auflagevorrichtung gezeichnet sind,
Fig. 2 einen Querschnitt durch ein Tonnengewölbe ähnlich wie in Fig. 1, dessen Spannbügel zweiteilig ausgebildet ist und in seiner Mitte eine wellenförmige Flachfeder aufweist,
Fig. 3 einen Draufblick auf den Mittelbereich des Spannbügels mit der Flachfeder,
Fig. 4 einen Querschnitt durch ein Tonnengewölbe entsprechend Fig. 2, bei dem die beiden Teile des Spannbügels durch einen Gummizug miteinander verbunden sind,
Fig. 5 eine Vorderansicht eines an einer Mauer mittels Konsolen befestigten Tonnengewölbes,
Fig. 6 eine Seitenansicht des Tonnengewölbes nach Fig. 5,
Fig. 7 eine Konsole mit aufgeschobener Regenrinne,
Fig. das Vorderteil der Regenrinne mit Haltedraht,
Fig. eine perspektivische Ansicht des Tonnengewölbes mit Spannbügeln, die in ihrer Mitte wellenförmige Einprägungen aufweisen,
Fig. 10 bis 14 das Spannen und Einhängen der Spannbügel nach Fig. 9 in die Profilschienen,
Fig. 15 die Montage des zusammengesetzten Tonnengewölbes nach Fig. 9 an einer Regenrinne.

Die in Fig. 1 abgebildete Anordnung besteht aus den beiden Regenrinnen 1 und 2, die an nicht dargestellten Trägern oder Mauern befestigt sind, einem gewölbten Haltebügel 3, der auf diesen aufgelegten durchsichtigen Kunststoffplatte 4 (Plexiglas), den beiden Profilschienen 5 und 6 und den die Platte 4 gegen den Auflagebügel 3 drückenden Spannbügel 7 mit Schraubenfeder 8. Der Auflagebügel 3 ist mittels Schrauben 15 und 16 an den Regenrinnen 1 und 2 befestigt. Die beiden Profilschienen 5 und 6 besitzen U-förmigen Querschnitt und umfassen die Enden der Auflagebügel3 3 und die Ränder der Kunststoffplatten 4, wobei in den Profilschienen 5 und 6 noch Hohlräume 17 und 18 vorhanden sind, um ein Ausweichen der Kunststoffplatte 4 zu ermöglichen, wenn sie sich durch Wärmeeinwirkung, insbesondere Sonneneinwirkung, ausdehnt. Die Profilschienen 5 und 6 besitzen abgewinkelte Ränder 21 und 22, in die ein am Ende des Spannbügels 7 befindlicher Haken 23 oder ein Ende 24 der Schraubenfeder 8 eingehängt werden kann. Zum Einhängen der Schraubenfeder 8 ist der abgewinkelte Rand 22 mit Bohrungen 25 versehen. Das andere Ende 26 der Schraubenfeder 8 greift in eine Bohrung 27 des Spannbügels 7 ein.

Bei der Ausführungsform nach Fig. 2 und 3 setzt sich der Spannbügel 7 aus zwei Teilen 30 und 31 zusammen, die an ihren Enden Haken 32 und 33 zum Einhängen einer wellenförmigen Flachfeder 34 aufweisen, deren Enden 35 und 36 zu diesem Zweck ebenfalls hakenförmig ausgebildet sind.

An Stelle der Flachfeder 34 wird bei der Ausführungsform nach Fig. 4 ein Gummizug 37 mit hakenförmigen Enden 38 und 39 verwendet.

In den Fig. 5 bis 8 ist die Befestigung der Regenrinnen 1 und 2 an einer Mauer unter Verwendung von Konsolen 45 dargestellt, auf die die Enden der Regenrinnen 1 oder 2 aufgeschoben werden. Die Konsolen 45 bestehen aus einem Flacheisen 46, das Bohrungen 47 und 48 für die Befestigungsschrauben aufweist und auf das ein Profilstück 49 aufgesetzt ist, welches das Ende der Regenrinne 1 oder 2 aufnimmt. Ein am vorderen Ende der Regenrinne 1 oder 2 befestigtes Halteblech 50 besitzt Bohrungen 51 zum Einhängen des hakenförmigen Endes 52 des Haltedrahtes 53, der ein Spannschloß 54 aufweist.

Durch den Auflagebügel 3 und den Spannbügel 7 können auch Stoßstellen von zwei aneinandergrenzenden Kunststoffplatten abgedeckt werden. In diesem Fall wird in den Schlitz der Stoßstelle ein Dichtungsprofil eingelegt.

An den Stellen, wo die Auflagebügel 3 mit den Schrauben 15 oder 16 an den Regenrinnen 1 oder 2 befestigt sind, werden Aussparungen in dem U-förmigen Rand der Regenrinnen 1 und 2 vorgesehen, damit der Auflagebügel 3 eine glatte Auflagefläche hat.

Die Ausführungsform der Erfindung nach Fig. 9 bis 15 weist Spannbügel 7 mit wellenförmigen Einprägungen 9 auf, die die zum Festklemmen der Kunststoffplatten 4 erforderliche Spannkraft erzeugen. Die Haken 10 und 11 an den Enden der Spannbügel 7 dienen zum Einhängen dieser Bügel in die Profilschienen 5 und 6, die zu diesem Zweck abgewinkelte Ränder 21 und 22 besitzen. Der Haken 11 ist mit einer zusätzlichen Zunge 55 versehen, um ein Gleiten des Hakens 11 über die Abwinklung 22 beim Einhängen in die Profilschiene 6 zu ermöglichen. Im Bereich des Hakens 11 ist ferner eine Ausnehmung 56 für einen Sicherungslappen 57 an der Profilschiene 6 sowie eine Bohrung 58 zum Einstecken eines Montageschlüssels 59 vorgesehen.

Das Verspannen des Spannbügels 7 geht aus den Figuren 10 bis 14 hervor. Nachdem der Auflagebügel 3 zum Abstützen der Kunststoffplatte 4 und der Rand dieser Kunststoffplatte in die Profilschiene 6 eingesetzt sind (Fig. 11) wird mit Hilfe des Montageschlüssels 59 (Fig. 12 und 13) der Haken 11 über die Abwinklung 22 der Profilschiene 6 gezogen und verspannt. Zur Sicherung des Hakens 11 wird der Sicherungslappen 57 nach oben gebogen (Fig. 14). Das montierte Tonnengewölbe wird dann mittels Schrauben 15, die in Gewinde 14 an der Regenwasserablaufrinne 1 eingeschraubt werden, an dieser befestigt. Die Regenrinne 1 ist an nicht dargestellten Trägern zum Halten der Überdachung montiert.

## Patentansprüche

1. Haltevorrichtung für gewölbte Kunststoffplatten von Überdachungen mit an Trägern befestigten Auflagebügeln zur Lagerung der Kunststoffplatten und mit über die Kunststoffplatten gelegten Spannbügeln, dadurch gekennzeichnet, daß die Enden der Spannbügel (7) in sowohl die Ränder der Kunststoffplatten (4) als auch die Enden der Auflagebügel (3) aufnehmende und durch die Spannkraft der Spannbügel (7) gegen die Enden der Auflagebügel (3) gedrückte, U-förmige Profilschienen (5, 6) eingehängt sind.

2. Haltevorrichtung nach Anspruch 1, dadurch gekennzeichnet, daß die U-förmigen Profilschienen (5, 6) mit einem abgewinkelten Rand (21, 22) zum Einhängen der Spannbügel (7; 30, 31) versehen sind.

3. Haltevorrichtung nach Anspruch 1 oder 2, dadurch gekennzeichnet, daß die Spannbügel (7; 30,31) an ihren Enden hakenförmig (Haken 10, 11, 23) zum Einhängen in die Profilschienen (5, 6) ausgebildet sind.

4. Haltevorrichtung nach Anspruch 1 bis 3, dadurch gekennzeichnet, daß die Spannbügel (7) über Zugfedern (8) mit den Profilschienen (5, 6) verbunden sind (Fig. 1).

5. Haltevorrichtung nach Anspruch 1 bis 3, dadurch gekennzeichnet, daß die Spannbügel (7) zweiteilig ausgebildet sind und beide Teile (30, 31) über ein elastisches Glied, beispielsweise eine Flachfeder (34), ein Gummiband (37) oder eine Schraubenfeder, miteinander verbunden sind (Fig. 2 bis 4).

6. Haltevorrichtung nach einem der Ansprüche 1 bis 5, dadurch gekennzeichnet, daß die Spannbügel (7) zur Erzeugung der Spannkraft wellenförmige Einprägungen (9) besitzen (Fig. 9).

7. Haltevorrichtung nach Anspruch 6, dadurch gekennzeichnet, daß sich die wellenförmigen Einprägungen (9) im Mittelteil des Spannbügels (7) befinden.

8. Haltevorrichtung nach Anspruch 6 oder 7, dadurch gekennzeichnet, daß einer der beiden Haken (10, 11) an den Enden des Spannbügels (7) zum Einhängen in die abgewinkelten Ränder (21, 22) der Profilschienen (5, 6) mit einer Gleitzunge (55) versehen ist.

9. Haltevorrichtung nach Anspruch 6 bis 8, dadurch gekennzeichnet, daß die Haken (10, 11) an den Enden der Spannbügel (7) mit Ausnehmungen (56) zum Durchstecken von an den U-förmigen Profilschienen (5, 6) angebrachten Sicherungslappen (57), die nach dem Einhängen der Spannbügel (7) umgebogen werden, versehen sind.

10. Haltevorrichtung nach Anspruch 6 bis 9, dadurch gekennzeichnet, daß im Bereich der Haken (10, 11) der Spannbügel (7) eine Bohrung (58) zum Einstecken eines Montageschlüssels (59) vorgesehen ist.

11. Haltevorrichtung nach einem der Ansprüche 1 bis 10, dadurch gekennzeichnet, daß als Träger für die Auflagebügel (3) eine Regenrinne (1, 2) dient, an der die Auflagebügel (3) mittels Schrauben (15, 16) oder dergl. befestigt sind und in die die von der Profilschiene (5, 6) gehaltenen Ränder der Kunststoffplatten (4) hineinragen.

12. Haltevorrichtung nach Anspruch 11, dadurch gekennzeichnet, daß die Regenrinne (1, 2) auf eine an einer Mauer oder einem sonstigen Träger befestigte Konsole (45) aufschiebbar ist (Fig. 5 bis 8).

13. Haltevorrichtung nach Anspruch 11 und 12, dadurch gekennzeichnet, daß am Ende der Regenrinne (1, 2) ein Halteblech (50) zum Einhängen eines Haltedrahtes (53) mit Spannschloß (54) vorgesehen ist.

14. Haltevorrichtung nach einem der Ansprüche 1 bis 13, dadurch gekennzeichnet, daß die Stoßstellen der Kunststoffplatten (4) mit einer Profildichtung abgedichtet sind.

## Claims

1. A retaining means for retaining convex plastics material panels of roof structures, comprising support straps mounted on carriers for the support of the plastics material panels and clamping clips which are placed over the plastics material panels, characterised in that the ends of the clamping clips (7) are secured both at the edges of the plastics material panels (4) and at the ends of U-shaped profile rails (5, 6) which receive the support straps (3) and which rails are pressed against the ends of the support straps (3) by the clamping force of the clamping clips (7).

2. A retaining means as claimed in claim 1, characterised in that each of the U-shaped profile rails (5, 6) is provided with an angular edge (21, 22) for the securement of the clamping clips (7; 30,31).

3. A retaining means as claimed in claim 1 or 2, characterised in that the ends of the clamping clips (7; 30, 31) are hook-shaped (hook members 10,11,23) for securement in the profile rails (5, 6).

4. A retaining means as claimed in claims 1 to 3, characterised in that the clamping clips (7) are connected to the profile rails (5, 6) by means of tension springs (8) (Fig. 1).

5. A retaining means as claimed in claims 1 to 3, characterised in that the clamping clips (7) are formed of two portions and both portions (30, 31) are interconnected by an elastically resilient member, such as a flat spring (34), a rubber strip (37) or a coil spring (Figs. 2 to 4).

6. A retaining means as claimed in one of claims 1 to 5, characterised in that the clamping clips (7) have corrugations (9) in order to produce the clamping force (Fig. 9).

7. A retaining means as claimed in claim 6, characterised in that the corrugations (9) are situated in the central portion of the clamping clip (7).

8. A retaining means as claimed in claim 6 or 7, characterised in that one of the two hook members (10, 11) at the ends of the clamping clip (7) is provided with a sliding projection member (55) for securement in the angular edges (21, 22) of the profile rails (5, 6).

9. A retaining means as claimed in claims 6 to 8, characterised in that the hook members (10, 11) at the ends of the clamping clips (7) are provided with recesses (56) for receiving securing lugs (57) which are attached to the U-shaped profile rails (5, 6) and are bent-over after securement of the clamping clips (7).

10. A retaining means as claimed in claims 6 to 9, characterised in that a bore (58) is provided in the region of the hook members (10, 11) of the clamping clips (7) for receiving an assembly key (59). ₁

11. A retaining means as claimed in one of claims 1 to 10, characterised in that the carrier for the support straps (3) is a rain gutter (1, 2) which is secured to the support straps (3) by means of screws (15, 16) or the like, the edges of the plastics material panels (4) extending into the rain gutter (1, 2) and being retained by the profile rail (5, 6).

12. A retaining means as claimed in claim 11, characterised in that the rain gutter (1, .2) is slidable over a bracket (45) mounted on a wall or on another type of carrier (Figs. 5 to 8).

13. A retaining means as claimed in claims 11 and 12, characterised in that a retaining plate (50) is provided on the end of the rain gutter (1, 2) for the securement of a retaining wire/cable (53) having a tension lock (54).

14. A retaining means as claimed in one of claims 1 to 13, characterised in that the points of contact between the plastics material panels (4) are sealed by a profile sealing means.

## Revendications

1. Dispositif de retenue pour plaques cintrés en matière plastique de revêtements de toitures, comportant des étriers de soutien fixés à des supports en vue du montage des plaques en matière plastique, ainsi que des étriers de serrage placés sur les plaques de matière plastique, dispositif caractérisé par le fait que les extrémités des étriers de serrage (7) sont accrochées dans des rails (5, 6) profilés en U qui reçoivent aussi bien les rebords des plaques (4) en matière plastique que les extrémités des étriers de soutien (3) et qui sont poussés par la force de serrage des étriers de serrage (7) contre les extrémités des étriers de soutien (3).

2. Dispositif de retenue selon la revendication 1, caractérisé par le fait que les rails (5, 6) profilés en U sont munis d'un rebord coudé (21, 22) en vue de l'accrochage des étriers de serrage (7; 30, 31).

3. Dispositif de retenue selon la revendication 1 ou 2, caractérisé par le fait que les étriers de serrage (7; 30, 31) sont de forme crochue (crochets 10,11,23) à leurs extrémités en vue de l'accrochage des rails profilés (5, 6).

4. Dispositif de retenue selon les revendications 1 à 3, caractérisé par le fait que les étriers de serrage (7) sont reliés aux rails profilés (5, 6) par des ressorts de traction (8) (figure 1 ).

5. Dispositif de retenue selon les revendications 1 à 3, caractérisé par le fait que les étriers de serrage (7) sont réalisés en deux partiers et les deux parties (30, 31) sont reliées l'une à l'autre par un élément élastique, par exemple un ressort à lame (34), une bande de caoutchouc (37) ou un ressort hélicoidal (figures 2 à 4).

6. Dispositif de retenue selon l'une des revendications 1 à 5, caractérisé par le fait que les étriers de serrage (7) possèdent des empreintes ondulées (9) en vue d'engendrer la force de serrage (figure 9).

7. Dispositif de retenue selon la revendication 6, caractérisé par le fait que les empreintes ondulées (9) se trouvent dans la zone médiane de l'étrier de serrage (7).

8. Dispositif de retenue selon la revendication 6 ou 7, caractérisé par le fait que l'un des deux crochets (10, 11) aux extrémités de l'étrier de serrage (7) est pourvu d'une languette de glissement (55) en vue de l'accrochage dans les rebords coudés (21,22) des rails profilés (5, 6).

9. Dispositif de retenue selon les revendications 6 à 8, caractérisé par le fait que les crochets (10, 11) aux extrémités des étriers de serrage (7) sont munis d'évidements (56) en vue d'emboîter des pattes de sûreté (57) qui, montées sur les rails (5, 6) profiles en U, sont repliées après l'accrochage des étriers de serrage (7).

10. Dispositif de retenue selon les revendications 6 à 9, caractérisé par le fait qu'il est prévu un trou (58) pour l'engagement d'une clé de montage (59) dans la zone des crochets (10, 11) des étriers de serrage (7).

11. Dispositif de retenue selon l'une des revendications 1 à 10, caractérisé par le fait que, en guise de support pour les étriers de soutien (3), on utilise une gouttière (1, 2) de recueillement des eaux pluviales, à laquelle les étriers de soutien (3) sont fixés au moyen de vis (15, 16) ou organes analogues et dans laquelle s'engagent les rebords des plaques (4) en matière plastique retenus par le rail profilé (5,6).

12. Dispositif de retenue selon la revendication 11, caractérisé par le fait que la gouttière (1, 2) peut être enfilée sur une console (45) fixée à une muraille ou à un autre support (figures 5 à 8).

13. Dispositif de retenue selon les revendications 11 et 12, caractérisé par le fait qu'il est prévu à l'extrémité de la gouttière (1, 2) une tôle de retenue (50) en vue de l'accrochage d'un câble de retenue (53) équipé d'une lanterne de serrage (54).

14. Dispositif de retenue selon l'une des revendications 1 à 13, caractérisé par le fait que les zones de rencontre des plaques (4) en matière plastique sont rendues étanches par une garniture d'étanchement profilée.
